# FASCICULE DE BREVET EUROPEEN

(11) **EP 1 885 567 B1**
(45) Date de publication et mention de la délivrance du brevet: **12.08.2009**
(21) Numéro de dépôt: 05771272.1
(22) Date de dépôt: 11.05.2005
(51) Int. Cl.: B44D 3/12

(54) **COUVERCLE DE PRECISION A BEC VERSEUR POUR LA FERMETURE DE RECIPIENT DE LIQUIDE OU DE PRODUIT PARTICULAIRE**
EINE GIESSSCHNAUZE UMFASSENDER PRÄZISIONSDECKEL, DER ZUM SCHLIESSEN EINES FLÜSSIGKEIT ODER EIN TEILCHENFÖRMIGES PRODUKT ENTHALTENDEN BEHÄLTERS VERWENDET WIRD
PRECISION COVER COMPRISING A POUR SPOUT, WHICH IS USED TO CLOSE A CONTAINER HOUSING A LIQUID OR A PARTICULATE PRODUCT

(43) Date de publication de la demande: 13.02.2008
(73) Titulaire: Fillon Investissement, 28210 Faverolles (FR)
(72) Inventeur: FAURE, Pierre-Erik, F-28000 Chartres (FR)
(74) Mandataire: Laget, Jean-Loup
(86) Numéro de dépôt international: PCT/FR2005/001178
(87) Numéro de publication internationale: WO 2006/120306

(56) Documents cités:
- FR-A- 2 474 632
- US-A- 5 413 257

## Description

La présente invention concerne un couvercle de précision à bec verseur pour la fermeture de récipient de liquide ou de produit particulaire.

Elle concerne plus particulièrement un couvercle de précision à bec verseur dans lequel le dessus du couvercle forme un bec verseur à obturateur coulissant sollicité par un ressort et commandé en déplacement par un levier d'ouverture pivotant.

De tels couvercles de fermeture doivent à la fois remplir la fonction de couvercle doseur de précision et de couvercle obturateur. Dans certaines applications, notamment lors de l'utilisation de ces couvercles pour la fermeture de récipient de peinture, il est nécessaire de pouvoir refermer immédiatement et de manière parfaitement étanche le bec verseur du couvercle pour éviter toute évaporation ou séchage de la peinture. Pour obtenir un dosage précis, il est préférable de disposer, lors de la phase d'ouverture du bec verseur du couvercle, d'une démultiplication de la course, à savoir, une grande course du levier associée à un faible déplacement de l'obturateur du bec verseur. Toutefois, si le déplacement du levier demeure proportionnel à la course de l'obturateur, il devient nécessaire de disposer d'une grande course du levier pour obtenir une ouverture complète du bec verseur, qui doit être dimensionné pour permettre un débit maximum suffisant. Ceci s'avère difficile tant en terme de manipulation pour l'opérateur que d'encombrement. De ce fait, les couvercles, tels que ceux décrits dans le brevet FR-A-2.555.141, ne donnent pas satisfaction pour une faible ouverture de l'obturateur car il est difficile d'ajuster cette ouverture du fait qu'un faible déplacement du levier provoque un grand déplacement de l'obturateur.

Pour pallier ce problème, il a été prévu, notamment dans les brevets FR-A-2.474.632, WO 97/134775 et US-A-5.413.257, de disposer d'un couvercle dont l'obturateur est équipé d'un dispositif d'actionnement conçu de telle façon qu'en position de fermeture, l'obturateur est maintenu en contact étanche sur la tranche de l'orifice du bec verseur et que, à partir de cette position, dans une première phase, l'obturateur coulisse sur la tranche de l'orifice du bec verseur et, dans une deuxième phase, l'obturateur effectue un mouvement de basculement. Le problème, en particulier avec un couvercle du type de celui décrit dans le brevet US-A-5.413.254, est que la peinture tend à s'accumuler dans la zone d'extrémité de l'obturateur au voisinage de l'axe pivot de telle sorte qu'à terme, l'obturateur ne ferme plus de manière étanche le bec verseur.

Les solutions à pivotement, telles que celles décrites dans le brevet FR-A-2.474.632, amènent à la dispersion de la peinture à la surface du couvercle. En effet, l'obturateur du bec verseur est au contact de la peinture de telle sorte que lorsqu'il est écarté du bec verseur, des coulures se produisent et de la peinture se répand à l'extérieur du bec verseur et à la surface du couvercle.

Un but de la présente invention est donc de proposer un couvercle de fermeture assurant une double fonction de couvercle doseur et de couvercle obturateur dont la conception permet de maîtriser parfaitement le dosage ainsi que la force à exercer sur le levier en début de course du levier du fait d'un grand déplacement du levier associé à un petit déplacement de l'obturateur, et de permettre une ouverture suffisamment large au cours de la poursuite de la course du levier en provoquant un grand déplacement de l'obturateur pour une faible course du levier.

A cet effet, l'invention a pour objet un couvercle de précision à bec verseur pour la fermeture de récipient de liquide ou de produit particulaire du type dans lequel le dessus du couvercle forme un bec verseur à obturateur coulissant sollicité par un ressort et commandé en déplacement par un levier d'ouverture pivotant, caractérisé en ce que le levier d'ouverture pivotant commande au moins deux modes de fonctionnement différents de l'obturateur coulissant, l'un dans lequel, pour un déplacement angulaire donné du levier de commande, l'obturateur est déplacé d'une faible valeur par rapport à l'ouverture du bec verseur, l'autre dans lequel, pour un même déplacement angulaire du levier de commande, l'obturateur coulissant est déplacé d'une plus grande valeur par rapport à l'ouverture du bec verseur, de manière à permettre à l'opérateur de doser avec une très grande précision le débit du contenu du récipient.

Grâce au fait que l'obturateur est maintenu pendant la totalité de sa course à déplacement coulissant sur le bec verseur, les inconvénients observés dans l'état de la technique, notamment les phénomènes d'absence de fermeture étanche dus à l'accumulation de peinture sont supprimés.

L'invention sera bien comprise à la lecture de la description suivante d'exemples de réalisation, en référence aux dessins annexés dans lesquels :
les figures 1 à 3 représentent sous forme de vues schématiques en coupe le déplacement de l'obturateur du bec verseur d'une position fermée à une position ouverte et
la figure 4 représente une vue en coupe d'un autre mode de réalisation d'un couvercle de fermeture conforme à l'invention.

Comme mentionné ci-dessus, le couvercle 1, objet de l'invention, est destiné à la fermeture d'un pot ou autre récipient de liquide ou de produit particulaire. Ce couvercle 1 de précision présente un bec verseur 5 à obturateur 2 coulissant sollicité par un ressort 4 du type à épingle à cheveux. Cet obturateur 2 est commandé en déplacement par un levier 3 d'ouverture pivotant. Des moyens complémentaires sont prévus entre bec verseur et levier pour créer la force de pression du ressort 4 permettant ainsi de solliciter en flexion et en torsion ledit ressort. Ainsi, on obtient, par l'intermédiaire d'un même ressort 4, une double action de pression et de refermeture automatique de l'obturateur 2 coulissant. Cette combinaison des poussées en torsion et en flexion d'un ressort unique résultant de l'action manuelle sur un levier assure à la fois une résistance progressive à l'ouverture de l'obturateur coulissant pour un contrôle de précision optimale de la section d'ouverture et une fermeture rapide par relâchement total du levier tout en exerçant une pression permanente minimale sur l'obturateur coulissant pour garantir une bonne étanchéité de l'ensemble.

De manière caractéristique à l'invention, le levier 3 d'ouverture pivotant commande au moins deux modes de fonctionnement différents de l'obturateur 2 coulissant. Ainsi, dans le premier mode de fonctionnement, pour un déplacement angulaire α donné du levier 3 de commande, l'obturateur 2 est déplacé d'une faible valeur a par rapport à l'ouverture du bec verseur 5. Dans un second mode de fonctionnement, pour une même valeur numérique de déplacement angulaire α du levier 3 de commande, l'obturateur 2 coulissant est déplacé d'une plus grande valeur b par rapport à l'ouverture du bec verseur 5. Ainsi, dans un premier temps, qui correspond à la phase d'ouverture du bec verseur, un grand déplacement du levier 3 pivotant provoque un faible déplacement de l'obturateur coulissant permettant ainsi d'obtenir un déplacement précis de l'obturateur et de pouvoir ajuster avec précision la position de ce dernier. De plus la démultiplication du mouvement engendrée permet de limiter l'effort de poussée à appliquer sur le levier 3 et donc facilite le dosage. Elle permet aussi, dans le cas éventuel du collage de l'obturateur 2 sur le rebord du bec verseur 5 consécutif à une période d'inutilisation prolongée, de pouvoir exercer sur l'obturateur 2 un effort de décollement supérieur. Dans un second mode de fonctionnement, à l'inverse, on provoque par une faible course du levier un grand déplacement de l'obturateur. Cette faible course du levier permet de réduire la course totale du levier 3 de façon à conserver une ergonomie idéale,-tandis que le grand déplacement de l'obturateur permet le versement rapide de quantité importante du contenu du récipient. Ainsi, au cours du déplacement angulaire total du levier 3 de commande, l'obturateur 2 est dans un premier temps déplacé d'une faible valeur a pour ménager une petite ouverture du bec verseur puis, dans un second temps, d'une valeur b supérieure ménageant ainsi une grande ouverture du bec verseur. Pendant toutes ces phases de déplacement, l'obturateur 2 est toujours déplacé à coulissement sur le bec verseur.

Dans les exemples représentés, le levier 3 de commande en déplacement de l'obturateur 2 coulissant, qui coopère avec le ressort 4, présente deux pivots 6, 7 éloignés l'un de l'autre pour créer deux bras de levier 9, 10 de longueur différente, l'un, représenté en 9 aux figures, court pour générer un faible déplacement de l'obturateur 2 coulissant, l'autre, représenté en 10 aux figures, long pour générer un grand déplacement de l'obturateur 2. Ces deux pivots agissent successivement et sans discontinuité. Ces pivots coopèrent chacun avec des paliers d'axe pivot ménagés dans le couvercle et formés d'une seule pièce avec ce dernier. Ainsi, le pivot 6 vient se loger dans un palier représenté en 11 aux figures tandis que le pivot 7 vient se loger dans un palier représenté en 12 aux figures.

Il est à noter que par bras de levier, tel que mentionné ci-dessus, on entend la distance qui sépare le pivot 6 ou 7 du levier 3 et le point d'attache du ressort 4 au levier 3. En effet, le levier 3, qui affecte la forme générale d'une gâchette, est muni de deux plots représentés en 8 aux figures. Ces plots qui s'étendent le long d'une ligne parallèle aux axes pivot 6, 7 servent à la fixation du ressort 4 qui relie l'obturateur 4 coulissant audit levier. Les brins du ressort 4 en épingle à cheveux sont enroulés sur les plots 8 formés au niveau du levier et viennent à leur autre extrémité se loger à l'intérieur d'encoches ménagées sur la face du dessus de l'obturateur 2.

Lors d'un actionnement du levier 3 dans le sens d'une ouverture de l'obturateur 2 coulissant, les brins du ressort 4 coulissent sous des moyens de mise en pression permanente du ressort entraînant en déplacement l'obturateur 2 dans le sens d'une ouverture du bec verseur 5. Dès que le levier 3 est libéré, le ressort 4 ramène l'obturateur 2 coulissant dans la position fermée du bec verseur. Lors de la phase d'ouverture, dans le premier mode de fonctionnement, le premier pivot 6 du levier 3 coopère avec son palier 11 pour générer un déplacement, représenté par exemple en a, de faible valeur de l'obturateur 2 pour une course donnée correspondant par exemple à l'angle α dudit levier avec un effort moindre du fait de l'accroissement de la démultiplication.

Dans ce premier mode de fonctionnement, on obtient une évolution progressive et précisément maîtrisable de la surface de l'ouverture du bec verseur en fonction de la course de l'obturateur 2.

Dans un second temps, dans le deuxième mode de fonctionnement, c'est le pivot 7 qui prend appui dans son palier 12 pour permettre la poursuite d'un déplacement de valeur importante, par exemple b, de l'obturateur 2 pour une course donnée correspondant par exemple à α du levier. Le déplacement provoqué pour une même valeur angulaire de course du levier engendre un plus grand déplacement de l'obturateur 2 coulissant générant une grande ouverture du bec verseur dans le deuxième mode de fonctionnement comparativement au premier mode de fonctionnement.

Dans un autre mode de réalisation, conforme à celui représenté à la figure 4, il peut être prévu, entre les deux points pivots 6, 7, une came 13 coopérant avec une chemin de came 14 stationnaire issue du couvercle de manière à obtenir, lors de la commande de déplacement du levier de commande pivotant, une transition douce et progressive entre les deux modes extrêmes de fonctionnement. Le bras de levier minimum 9, défini entre le pivot 6 et l'axe du plot 8 de maintien du ressort 4 évolue progressivement et proportionnellement à la forme du chemin de la came 14 située sur le couvercle 1 coopérant avec la came 13 située sur le levier 3 pour terminer à une valeur égale au bras de levier maximum 10. Cette progressivité de l'évolution du bras de levier peut être linéaire ou variable, en fonction de la forme de la came et du chemin de came et de l'effet souhaité.

Dans une variante (non représentée) du mode de réalisation représenté à la figure 4, il peut être prévu, au niveau de la came 13 et du chemin de came 14 une denture de type crémaillère évitant tout glissement de la came 13 par rapport au chemin de came 14.

## Revendications

1. Couvercle (1) de précision à bec verseur (5), pour la fermeture de récipient de liquide ou de produit particulaire, du type dans lequel le dessus du couvercle (1) forme un bec verseur (5) à obturateur (2) coulissant sollicité par un ressort (4) et commandé en déplacement par un levier (3) d'ouverture pivotant, **caractérisé en ce que** le levier (3) d'ouverture pivotant commande au moins deux modes de fonctionnement différents de l'obturateur (2) coulissant, l'un dans lequel, pour un déplacement angulaire (α) donné du levier (3) de commande, l'obturateur (2) coulissant est déplacé d'une faible valeur (a) par rapport à l'ouverture du bec verseur (5), l'autre dans lequel, pour un même déplacement angulaire (α) du levier (3) de commande, l'obturateur (2) coulissant est déplacé d'une plus grande valeur (b) par rapport à l'ouverture du bec verseur (5), de manière à permettre à l'opérateur de doser, avec une très grande précision dans le premier mode et avec une grande valeur d'ouverture dans le second mode, le débit du contenu du récipient.

2. Couvercle (1) de précision à bec verseur (5) selon la revendication 1, **caractérisé en ce que**, au cours du déplacement angulaire total du levier (3) de commande, l'obturateur (2) est dans un premier temps déplacé d'une faible valeur (a) pour ménager une petite ouverture puis, dans un second temps, d'une valeur (b) supérieure.

3. Couvercle (1) de précision à bec verseur (5) selon la revendication 1, **caractérisé en ce que** le levier (3) de commande présente deux pivots (6, 7) éloignés l'un de l'autre pour créer deux bras de levier (9, 10) de longueur différente, l'un (9) court pour générer un faible déplacement de l'obturateur (2) coulissant, l'autre (10) long pour générer un grand déplacement de l'obturateur (2).

4. Couvercle (1) de précision à bec verseur (5) selon la revendication 3, **caractérisé en ce qu'**il est prévu, entre les deux points pivots (6, 7), une came (13) sur le levier (3) coopérant avec un chemin de came (14) stationnaire issue du couvercle de manière à obtenir, lors de la commande de déplacement du levier de commande pivotant, une transition douce entre les deux modes de fonctionnement.

5. Couvercle (1) de précision à bec verseur (5) selon revendication 4, **caractérisé en ce qu'**il est prévu, sur la face de la came (13) du levier et le chemin de came (14) stationnaire du couvercle, une denture de type crémaillère, évitant tout glissement d'une pièce par rapport à l'autre pendant le déplacement du levier (3).

## Claims

1. Precision cover (1) comprising a pour spout (5), which is used to close a container housing a liquid or a particulate product, of the type in which the top of the cover (1) forms a pour spout (5) with a sliding seal (2) acted upon by a spring (4) and controlled in displacement by a pivoting opening lever (3),
**characterised in that** the pivoting opening lever (3) controls at least two different operating modes of the sliding seal (2), one in which, for a given angular displacement (α) of the control lever (3), the sliding seal (2) is displaced by a low value (a) relative to the opening of the pour spout (5), the other in which, for the same angular displacement (α) of the control lever (3), the sliding seal (2) is displaced by a greater value (b) relative to the opening of the pour spout (5), so as to permit the operator to meter the flow rate of the contents of the container with a very high degree of precision in the first mode and with a large opening value in the second mode.

2. Precision cover (1) comprising a pour spout (5) according to Claim 1, **characterised in that** during the full angular displacement of the control lever (3), the seal (2) is displaced in a first phase by a low value (a) to create a small opening and then in a second phase by a greater value (b).

3. Precision cover (1) comprising a pour spout (5) according to Claim 1, **characterised in that** the control lever (3) comprises two pivots (6, 7) which are remote from one another to create two lever arms (9, 10) of different lengths, one (9) being short to cause a small displacement of the sliding seal (2), the other (10) being long to cause a large displacement of the seal (2).

4. Precision cover (1) comprising a pour spout (5) according to Claim 3, **characterised in that** between the two pivot points (6, 7) a cam (13) is provided on the lever (3), cooperating with a fixed cam path (14) originating from the cover so as to obtain, when controlling the displacement of the pivoting control lever, a smooth transition between the two operating modes.

5. Precision cover (1) comprising a pour spout (5) according to Claim 4, **characterised in that** on the face of the cam (13) of the lever and the fixed cam path (14) of the cover, a rack-type toothing is provided, preventing any sliding of one part relative to the other during the displacement of the lever (3).

## Patentansprüche

1. Präzisionsdeckel (1) mit Gießtülle (5) zum Schließen eines eine Flüssigkeit oder ein teilchenförmiges Produkt enthaltenden Behälters, dessen Oberteil des Deckels (1) eine Gießtülle (5) mit Schieberverschluss bildet, der von einer Feder (4) beaufschlagt und von einem schwenkbaren Öffnerhebel (3) bewegungsgesteuert ist, **dadurch gekennzeichnet, dass** der schwenkbare Öffnerhebel (3) mindestens zwei verschiedene Wirkungsweisen des Schieberverschlusses steuert, eine, bei der der Schieberverschluss bei einer gegebenen Winkelbewegung (α) des Bedienhebels (3) um einen kleinen Wert (a) gegen die Öffnung der Gießtülle (5) bewegt wird, und eine andere, bei der der Schieberverschluss bei der gleichen Winkelbewegung (α) des Bedienhebels (3) um einen größeren Wert (b) gegen die Öffnung der Gießtülle (5) bewegt wird, um dem Bediener zu ermöglichen, die Ausgussmenge des Behälterinhaltes bei der ersten Wirkungsweise mit einer sehr hohen Präzision und bei der zweiten Wirkungsweise mit einem großen Öffnungswert zu dosieren.

2. Präzisionsdeckel (1) mit Gießtülle (5) nach Anspruch 1, **dadurch gekennzeichnet, dass** der Verschluss (2) während der gesamten Winkelbewegung des Bedienhebels (3) zunächst um einen kleinen Wert (a) bewegt wird, um eine kleine Öffnung zu verwirklichen, und danach um einen größeren Wert (b) bewegt wird.

3. Präzisionsdeckel (1) mit Gießtülle (5) nach Anspruch 1, **dadurch gekennzeichnet, dass** der Bedienhebel (3) zwei Gelenkzapfen (6, 7) umfasst, die in einem Abstand voneinander angeordnet sind, um zwei verschieden lange Hebelarme (9, 10) zu bewirken, einen kurzen Hebelarm (9), um einen kleinen Weg des Schieberverschlusses (2) zu erzeugen, und einen langen Hebelarm (10), um einen großen Weg des Schieberverschlusses (2) zu erzeugen.

4. Präzisionsdeckel (1) mit Gießtülle (5) nach Anspruch 3, **dadurch gekennzeichnet, dass** zwischen den beiden Gelenkzapfen (6, 7) eine Nocke (13) an dem Hebel (3) vorgesehen ist, die mit einer auf dem Deckel ausgebildeten stationären Nockenspur (14) zusammenwirkt, um bei der Bewegungssteuerung des schwenkbaren Bedienhebels einen weichen Übergang zwischen den beiden Wirkungsweisen zu ermöglichen.

5. Präzisionsdeckel (1) mit Gießtülle (5) nach Anspruch 4, **dadurch gekennzeichnet, dass** auf der Außenseite der Nocke (13) des Hebels und der stationären Nockenspur (14) des Deckels eine zahnstangenartige Zahnung vorgesehen ist, die bei der Bewegung des Hebels (3) das Gleiten eines Teiles gegen das andere verhindert.
